# EUROPÄISCHE PATENTANMELDUNG

(11) **EP 0 318 646 A2**
(43) Veröffentlichungstag der Anmeldung: **07.06.1989**
(21) Anmeldenummer: 88114318.4
(22) Anmeldetag: 02.09.1988
(51) Int. Cl.: A62C 5/00, A62C 35/68, B05B 7/04

(54) **Verfahren und Vorrichtung zum Zumischen eines Schaum- oder Netzmittels in ein Löschwasser**

(30) Priorität: 01.12.1987 DE 3740677
(71) Anmelder: Total Walther Feuerschutz GmbH, 51069 Köln (DE)
(72) Erfinder: Lansche, Reinhard, Dipl.-Ing., D-6905 Schriesheim (DE)

(57) **Zusammenfassung**

Die Erfindung betrifft ein Verfahren und eine Vorrichtung zum Zumischen eines Schaum- oder Netzmittels in ein Löschwasser zum Erzeugen eines Wasser-Schaummittel-Gemisches für Feuerlöschzwecke. Damit sich die Saugstrahlpumpe den unterschiedlichen Durchsätzen und Drücken am Verbraucher und damit den veränderten Gegebenheiten selbsttätig innerhalb eines vorgegebenen Bereiches anpaßt, sind die Querschnitte der Treib- und der Fangdüse variabel ausgestaltet. Damit auch die angesaugte Schaummittelmenge konstant bleibt, ist der Saugstrahlpumpe ein Venturirohr vor- und/oder nachgeschaltet, dessen Wirkdruck proportional und somit geeignet ist, den Ausgangsquerschnitt des Schaummittels dem Löschwasserdurchsatz anzupassen.

## Beschreibung

Die Erfindung betrifft ein Verfahren zum Zumischen eines Schaum- oder Netzmittels in eine Druckwasserleitung zum Erzeugen eines Wasser-Schaummittel-Gemisches für Feuerlöschzwecke, wobei das Löschwasser über eine eine Treib- und eine Fangdüse aufweisende Saugstrahlpumpe zugeführt wird, die das Schaummittel- oder Netzmittel ansaugt und dem Wasser zuführt. Die Erfindung betrifft fernerhin eine Einrichtung zum Erzeugen eines Wasser-Schaummittel-Gemisches für Feuerlöschzwecke, bei der in einer Löschwasserleitung hinter einer Löschwasserpumpe ein Zumischer eingebaut ist, der eine Treibdüse und eine dahinter angeordnete Fangdüse mit nachgeschaltetem Diffusor aufweist, wobei die Schaum- oder Netzmittel-Zuführung quer zur Löschwasserleitung im Bereich zwischen den Treib und Fangdüsen vorgesehen ist.

Verfahren oder Vorrichtungen zum Zumischen eines Schaum- oder Netzmittels in ein Löschwasser werden zur Verwendung eines Feuerlöschschaumes eingesetzt. Löschschaum eignet sich insbesondere als Löschmittel für brennbare Flüssigkeiten, da die spezifisch leichtere Schaumdecke auf der Oberfläche schwimmt. Die Konsistenz, die Stabilität und die Fließ- und Haftfähigkeit des Schaumes hängt ganz wesentlich von der exakt dosierten Zumischung des Schaummitels zum Wasser ab. Es sind unterschiedliche Zumischtechniken bekannt. Insbesondere hat sich der Injektor-Zumischer in der Druckleitung durchgesetzt. Dies sind einfache Zumischeinrichtungen, die nach dem Injektorprinzip (Strahlpumpenprinzip) arbeiten. Über eine Treibdüse wird ein Teilwasserstrom gefördert, der in einer Kammer Unterdruck erzeugt und somit das Schaummittel ansaugt. Derartige Zumischeinrichtungen haben jedoch den Nachteil, daß sie nur Verbraucher versorgen können, die für einen bestimmten Durchfluß bei einem bestimmten Druck ausgelegt sind, wobei für jede Durchflußgröße ein entsprechend dimensionierter und gekennzeichneter Zumischer einzusetzen ist. So werden Verbraucher (Schaumrohre oder dergleichen) eingesetzt, die eine Leistung von 200, 400 oder 800 Liter pro Minute bei etwa 5 bar Betriebsdruck aufweisen.

Die bekannten Saugstrahlpumpen sind für einen bestimmten Druck und eine bestimmte Menge ausgelegt. Ändert sich einer der Parameter, kann die Pumpe nicht mehr optimal arbeiten. Die Leistung kann soweit abfallen, daß keine Saugkraft zum Ansaugen des Schaummittels gegeben ist. Die Saugkraft ist nur bei einem ausreichenden Druckgefälle zwischen Eingangsdruck und Ausgangsdruck vorhanden. Da jedem unterschiedlichen Verbraucher ein gesonderter Strahlpumpen-Zumischer zugeordnet werden muß, sind keine Änderungen der Leistungen am Verbraucher während eines Löschvorganges möglich.

Es sind auch Pumpen-Vormischer als Saugzumischer bekannt, die im Bypass zur Pumpe als Strahlpumpe ausgebildet sind. Diese haben jedoch den Nachteil, daß immer eine Teilmenge im Bypass umläuft, die somit zur Löschung nicht genutzt werden kann. Die Pumpe kann nur mit geringem Eingangsdruck gefahren werden, wodurch Hydrantenbetrieb in der Regel nicht möglich ist.

Der Erfindung liegt die Aufgabe zugrunde einen Saugzumischer zu schaffen, der sich bei unterschiedlichen Durchsätzen und Drükken am Verbraucher selbsttätig den veränderten Gegebenheiten innerhalb eines vorgegebenen Bereiches und automatisch an die Verbraucherleistung anpaßt.

Diese Aufgabe wird dadurch gelöst, daß die Querschnitte der Treib- und der Fangdüse entsprechend einer bestimmten Durchflußmenge an Wasser-Schaummittel-Gemisch durch einen Vergleich der Ein- und Ausgangsdrücke während der Zumischung verändert wird. Dabei kann die Veränderung der Querschnitte der Treib- und der Fangdüse mittels eines Differentialkolbens selbsttätig eingeregelt werden, wobei der Differentialkolben auf einen bestimmten Druckverlust der Saugstrahlpumpe dimensioniert ist.

Eine Vorrichtung zur Durchführung des erfindungsgemäßen Verfahrens kann darin gesehen werden, daß die Treib- und die Fangdüse jeweils einen verschieb- oder verdrehbaren Wandteil aufweisen, die über ein Gestänge oder dergl. mit einem Differentialkolben verbunden sind, wobei die größere Kolbenfläche mit dem Druck des Wasser-Schaummittel-Gemisches und die Kleinere Kolbenfläche mit dem Druck des Löschwassers beaufschlagt ist.

Ändert sich die Menge oder der Druck am Verbraucher, wird automatisch der Querschnitt der Treibdüse geändert, so daß die Verhältnisse zum Ansaugen des Schaummittel konstant bleiben. Vorteilhaft ist, wenn die Treib- und die Fangdüse synchron verändert werden. Die Zumischung bewirkt einen Druckverlust im Löschwasser. Wird der Differentialkolben entsprechend diesem Druckverlust dimensioniert, kann sich das erfindungsgemäße System auf diesen Druckverlust selbsttätig einregeln und somit jederzeit ein Ansaugen des Schaummittels sicherstellen.

Derartige Saugstrahlpumpen haben einen Druckverlust von etwa 30 bis 35 %. Der Differenzialkolben wird zweckmäßigerweise so dimensioniert, daß der infolge der Zumischung auftretende Druckverlust auf 30 oder 35 % festgelegt ist. Wird darüber hinaus dem Zumischer noch ein Venturirohr vorgeschaltet und mittels dessen Wirkdruck der Querschnitt der Schaummitteleintrittsöffnung geregelt, so ist damit ein Zumischer geschaffen, der in einem Leistungsbereich von z.B. 1 : 4 automatisch die Zumischung konstant hält.

Der erfindungsgemäße Zumischer ist insbesondere für den Einsatz auf Feuerlöschfahrzeugen oder im Stationärbereich einsetzbar. Auf Fahrzeugen läßt sich in Kombination mit einem selbstsaugenden Werferrohr ein einfaches und kostengünstiges Zumischsystem realisieren. Im Stationärbereich können unter Berücksichtigung des Arbeitsbereiches beliebig viele Schaumdüsen versorgt werden, wobei der Betriebsdruck der Verbraucher vom üblichen Druck abweichen kann.

Ausführungsbeispiele der Erfindung sind in der Zeichnung schematisch dargestellt und werden nachfolgend näher beschrieben. Es zeigt:
Fig. 1 einen Querschnitt durch einen Zumischer,
Fig. 2 einen Schnitt gemäß Linie A - B in Fig. 1,
Fig. 3 einen Zumischer in Kombination mit einem vorgeschalteten Venturirohr,
Fig. 4 eine weitere Ausgestaltung der Erfindung mit einem Bündel von Saugstrahlpumpen.

Zwischen einer Löschwasserleitung 1 mit nicht dargestellter Feuerlöschpumpe und einer Verbraucherleitung 2, z.B. einem Schaumrohr, ist ein Zumischer 3 eingeschaltet. In einem Gehäuse 4 befindet sich eine Treibdüse 5, mit einem Querschnitt 64 und eine Fangdüse 6, mit einem Querschnitt 65, an die sich ein Diffusor 7 anschließt. In einer Kammer 4a des Gehäuses 4 ist quer zur Fließrichtung des Löschwassers ein Stutzen 34 vorgesehen, an den sich die Schaummittelzufuhrleitung 8 mit einem Rückschlagventil 9 und einem Dosierventil 10 anschließt. Dem Zumischer 3 ist ein Differentialkolben 11 zugeordnet, der aus einem Gehäuse 12 mit einem Stufenkolben 13 gebildet ist, wodurch eine größere Kolbenfläche 14 und eine kleinere Kolbenfläche 15 gebildet sind. Erfindungsgemäß sind die beiden Düsen 5 und 6 jeweils mit einer verstellbaren Wand 19 bzw. 20 ausgerüstet, die über ein Mechanik, im Ausführungsbeispiel z.B. ein Gestänge 17 und 18 und einer Kolbenstange 16 von dem Kolben 13 auf- und abbewegt werden. Damit können sich die Querschnitte 64 und 65 während des Betriebes selbsttätig einstellen. An den der Kolbenfläche 14 zugeordneten Kolbenraum ist eine Druckleitung 22 und an den der Kolbenfläche 15 zugeordneten Kolbenraum ist eine Druckleitung 21 angeschlossen. Der größere Kolbenraum wird mit dem Druck p2 des Wasser-Schaummittel-Gemisches und der kleinere Kolbenraum mit dem Druck p1 des Löschwassers beaufschlagt. Die Löschwassermenge ist mit Q1 und die Schaummittelmenge mit Q3 bezeichnet. Die am Verbraucher anstehende Menge Q2 ist gleich Q1 plus Q3. Je nach anstehender Verbrauchermenge Q2 stellen sich die Querschnitte 64 und 65 so ein, daß die Saugstrahlpumpe in saugfähigem Zustand bleibt.

Die aus den Teilen 4 bis 7 bestehende Strahlpumpe kann beispielsweise für ein Druckverhältnis p1 : p2 gleich 3 : 2 ausgelegt sein. Ist darüber hinaus das Verhältnis der Kolbenflächen 15 : 14 gleich 2 : 3, dann ist die Reaktionskraft p1 x 15 minus p2 x 14 = 0. Verändert sich nun p2 durch eine Änderung des Verbrauchers, wird durch Veränderung des Querschnittes 64, p2 so geregelt, daß p1 : p2 gleich 3 : 2 ist.

Der Querschnitt 65 ist mit dem Querschnitt 64 synchronisiert, so daß hierdurch die Verhältnismäßigkeit gegeben ist. Wie vorstehend dargelegt, ergibt sich die Änderung der Querschnitte 64 und 65 dadurch, daß die die Querschnitte verändernden Wandteile 20 und 19 in die strichpunktierte Lage abgesenkt oder aus dieser angehoben wird.

Nach Fig. 3 ist der erfindungsgemäße Zumischer 3 zusätzlich mit einem vor der Treibdüse 5 placierten Venturirohr 23 und einer durchflußabhängigen Dosiereinrichtung 25 kombiniert. Der durch das Venturirohr erzeugte Wirkdruck (p4 - p5) ist proportional (Q1). Die Dosiereinrichtung 25 besteht aus einem Kolben 26 in einem Gehäuse 27 und einem Schieber 32, mit dem eine Schaummitteleintrittsöffnung 35 in dem Schaummitteleintrittsstutzen 34 veränderbar ist. Abgehend von der Löschwasserleitung 1 ist eine Druckleitung 28 in den Kolbenraum 30 und ausgehend von der Einziehung 24 des Venturis 23 ist eine Druckleitung 29 zum Kolbenraum 31 geführt. Damit wird der Kolben 26 einerseits mit dem Druck des Löschwassers p4 und zum anderen mit dem Druck in der Venturieinziehung 24 beaufschlagt. Je nach Stellung des Kolbens 26 wird der Schieber 32 mittels der Kolbenstange 33 verschoben, so daß sich damit die Öffnung 35 verändert.

Fig. 4 zeigt eine weitere Ausgestaltung der Erfindung. Als Zumischer ist hier zwischen der Löschwasserleitung 1 und der Verbraucherleitung 2 eine Vielzahl von Saugstrahlpumpen 36 bis 38 eingeschaltet, die Treibdüsen 39 bis 41 und Fangdüsen 42 bis 44 zeigen. Jeder Treibdüse ist eine Löschwasserzufuhrleitung 45 bis 47 mit Absperrventilen 48 bis 50, sowie Schaummittel-Zufuhrleitungen 51 bis 53 mit Absperrventilen 54 bis 56 zugeordnet. Ein mit dem Differentialkolben 11 verbundener Regler 57 verändert über Regelleitungen 58 bis 63 die Löschwassermenge durch Zu- oder Abschaltung einzelner Saugstrahlpumpenelemente.

Da jeder Teilmenge Q1 n eine Teilmenge (Schaummittel) Q3 n zugeordnet ist, ergibt sich auch das gemischte Zumischverhältnis Q3 : Q1.

## Patentansprüche

1. Verfahren zum Zumischen eines Schaum- oder Netzmittels in eine Löschwasser-Druckleitung zum Erzeugen eines Wasser-Schaummittel-Gemisches für Feuerlöschzwecke, wobei das Löschwasser über eine eine Treib- und eine Fangdüse aufweisende Saugstrahlpumpe geführt wird, die das Schaum- oder Netzmittel ansaugt und gemeinsam mit dem Wasser einem Gemischdiffusor zuführt, dadurch gekennzeichnet, daß die Querschnitte der Treib- und der Fangdüse entsprechend einer bestimmten Durchflußmenge an Wasser-Schaummittel-Gemisch durch einen Vergleich der Ein- und Ausgangsdrücke während der Zumischung verändert werden.

2. Verfahren nach Anspruch 1, dadurch gekennzeichnet, daß die Veränderung der Querschnitte der Treib- und der Fangdüse mittels eines Differentialkolbens selbsttätig eingeregelt werden, wobei der Differentialkolben auf einen bestimmten Druckverlust der Zumischeinrichtung dimensioniert ist.

3. Verfahren nach Anspruch 2, dadurch gekennzeichnet, daß der infolge der Zumischung auftretende Druckverlust auf 30 oder 35 % festgelegt ist.

4. Verfahren nach einem der Ansprüche 1 bis 3, dadurch gekennzeichnet, daß die Querschnitte der Treib- und der Fangdüse synchron verstellt werden.

5. Verfahren nach den Ansprüchen 1 bis 4, dadurch gekennzeichnet, daß in Fließrichtung des Löschwassers gesehen vor der Treibdüse das Löschwasser durch ein Venturirohr geführt und mittels dessen Wirkdruck der Querschnitt des Schaummitteleinganges geregelt wird.

6. Verfahren nach Anspruch 1, dadurch gekennzeichnet, daß das Löschwasser und das Schaum-/Netzmittel auf ein Bündel von Treib- und Fangdüsen aufweisenden Saugstrahlpumpen aufgeteilt wird, die zu und abschaltbar sind.

7. Einrichtung zum Erzeugen eines Wasser-Schaummittel-Gemisches für Feuerlöschzwecke, bei der in einer Löschwasserleitung hinter einer Löschwasserpumpe ein Zumischer eingebaut ist, der eine Treibdüse und eine dahinter angeordnete Fangdüse mit nachgeschaltetem Diffusor aufweist, wobei die Schaum- oder Netzmittel-Zuführung quer zur Löschwasserleitung im Bereich zwischen den Treib- und Fangdüsen vorgesehen ist, dadurch gekennzeichnet, daß die Treibdüse (5) und die Fangdüse (6) die Querschnitte veränderbare, verschiebbare oder verdrehbar Wandteile (19,20) aufweisen, die über Mechaniken (16,17) mit einem Differentialkolben (11) verbunden sind, wobei die größere Kolbenfläche (14) mit dem Druck des Wasser-Schaummittel-Gemisches und die kleinere Kolbenfläche (15) mit dem Druck des Löschwassers beaufschlagt ist.

8. Einrichtung nach Anspruch 7, dadurch gekennzeichnet, daß die Treibdüse (5) mit dem verschiebbaren Wandteil (20) über ein Zusatzgestänge (18) mit dem Gestänge (17) für die Treib- und Fangdüse (6) verbunden ist.

Einrichtung nach Anspruch 7, dadurch gekennzeichnet, daß in der Löschwasserleitung (1) vor der Treibdüse (5) ein Venturirohr (23) eingebaut ist, das mit einer den Querschnitt der Schaummitteleintrittsöffnung (35) veränderbaren, durchflußabhängigen Dosiereinrichtung (25) verbunden ist.

10. Einrichtung nach Anspruch 9, dadurch gekennzeichnet, daß ein von Wirkdruckleitungen (28,29) beaufschlagbarer Kolben (26) mit einem Schieber (32) zur Veränderung der Schaummitteleintrittsöffnung (35) verbunden ist.

11. Einrichtung zum Erzeugen eines Wasser-Schaummittel-Gemisches für Feuerlöschzwecke, bei der in einer Löschwasserleitung hinter einer Löschwasserpumpe ein Zumischer eingebaut ist, der aus mehreren Saugstrahlpumpen besteht, die jeweils Treib- und Fangdüsen sowie einen Venturi aufweisen, wobei die Schaum- oder Netzmittel-Zuführung quer zur Löschwasserleitung im Bereich zwischen den Treib- und Fangdüsen vorgesehen ist, dadurch gekennzeichnet, daß mehrere jeweils eine Treib- (39-41) und eine Fangdüse (42 bis 44) aufweisenden Saugstrahlpumpen (36 bis 38) parallel angeordnet sind, die getrennte Löschwasser- (45 bis 47) und Schaummittel-Zuführungen (51 bis 53 aufweisen, wobei in jede dieser Zuführungen ein Absperrventil (48 bis 50, 54 bis 56) eingebaut ist, und daß die Ventile über einen Differentialkolben (11) steuerbar sind, dessen große Kolbenfläche mi dem Druck des Wasser-Schaummittel-Gemisches und dessen kleine Kolbenfläche mit dem Druck des Löschwassers beaufschlagt ist.
